# EUROPÄISCHE PATENTSCHRIFT

(11) **EP 0 346 341 B1**
(45) Veröffentlichungstag und Bekanntmachung des Hinweises auf die Patenterteilung: **24.07.1991**
(21) Anmeldenummer: 88901021.1
(22) Anmeldetag: 26.01.1988
(51) Int. Cl.: C23C 2/00, H05B 6/02

(54) **VERFAHREN ZUM BETREIBEN EINES HEISSMETALLISIERUNGSOFENS**
PROCESS FOR OPERATING HOT METALLIZATION OVENS
PROCEDE D'UTILISATION DES FOURS DE LIQUEFACTION DE FONTE

(30) Priorität: 03.02.1987 DE 3703108
(43) Veröffentlichungstag der Anmeldung: 20.12.1989
(73) Patentinhaber: OTTO JUNKER GMBH, 52147 Simmerath (DE)
(72) Erfinder: SCHLUCKEBIER, Dieter, D-5107 Simmerath (DE); KNUPFER, Peter, D-5100 Aachen (DE)
(74) Vertreter: König, Werner, Dipl.-Ing.
(86) Internationale Anmeldenummer: DE8800036
(87) Internationale Veröffentlichungsnummer: WO8805831

(56) Entgegenhaltungen:
- FR-A- 1 584 833
- GB-A- 565 105
- GB-A- 2 162 863
- US-A- 1 523 647
- US-A- 2 669 647
- US-A- 3 478 156

## Beschreibung

Die vorliegende Erfindung betrifft ein Verfahren zum Betreiben eines Heißmetallisierungsofens für Metallstränge, insbesondere Metallbänder, bei dem der zu beschichtende Metallstrang von oben her durch den oberen Bereich einer Schmelze eines in einem Schmelzbehälter enthaltenen Beschichtungsmaterials hindurchgeführt wird, wobei der Schmelzbehälter mittels einer in axial übereinander angeordnete Teilspulen gegliederten Induktionsspule beheizbar ist, und bei dem beim Heißmetallisieren durch Einschalten allein der oberen Teilspule(n) lediglich im oberen Bereich der Schmelze eine Badbewegung erzeugt wird, während zum Entfernen von Ablagerungen, insbesondere Hartzinkablagerungen, aus dem Schmelzgefäß im unteren Bereich der Schmelze durch Einschalten der unteren Teilspule(n) eine Badbewegung erzeugt wird.

Aus der DE-PS 34 28 999 ist ein Heißtauchmetallisierungsofen bekannt, dessen Tiegel außen von einer zylindrischen Induktionsspule umgeben ist, die aus mehreren übereinander angeordneten Teilspulen besteht. Dabei soll die Tiefe des Tiegels gleich oder größer als dessen Durchmesser. Beim Heißmetallisieren mit diesem bekannten Ofen sollen lediglich die oberen Teilspulen eingeschaltet werden. Damit kann die Metallschmelze in ausreichendem Maße induktiv erhitzt werden, und es kann ein Durchrühren der Schmelze im oberen Behälterbereich stattfinden. Die Bewegung der Schmelze soll zum unteren Behälterbereich hin zunehmend schwächer werden, so daß sich Hartzinkablagerungen oder dergl. im unteren Tiegelbereich absetzen, dort verbleiben und nicht während des Metallisierungsprozesses nach oben gerissen werden, was Nachteile in Bezug auf die Qualität der Bandoberfläche nach sich ziehen würde.

Die mit längerer Betriebszeit zunehmenden Ablagerungen im unteren Tiegelbereich müssen von Zeit zu Zeit entfernt werden. Für diesen Zweck wird gemäß DE-PS 34 28 999 vorgeschlagen, auch die untere Teilspule zu beaufschlagen. Dadurch werden die Hartzinkablagerungen oder dergl. hochgewirbelt.

Der vorliegenden Erfindung liegt die Aufgabe zugrunde, die Betriebsweise eines Heißmetallisierungsofens mit induktiver Beheizung noch zu verbessern, wobei im oberen Teil der Schmelze beim Heißmetallisierungsvorgang bei hoher Leistungskonzentration nur ein geringer Rühreffekt, zum Entfernen der Hartzinkablagerungen und dergl. aber eine besonders intensive Durchrührung der Schmelze erzielt werden soll.

Diese Aufgabe wird bei einem Verfahren der eingangs erwähnten Art erfindungsgemäß dadurch gelöst, daß beim Heißmetallisieren die obere(n) Teilspule(n) einphasig an eine Mittelfrequenz-Stromquelle angeschlossen wird/werden; daß zum Entfernen der im unteren Bereich des Schmelzgefäßes angesammelten Ablagerungen die untere(n) Teilspule(n) drehstrommäßig mit einer Netzfrequenz-Stromquelle verbunden werden; und daß dann aufgewirbelte Ablagerungen mittels einer Auffangwanne der Schmelze entnommen werden.

Durch das Verfahren gemäß der Erfindung wird einerseits erreicht, daß die Badbewegung während der Heizphase beim Metallisieren relativ gering und dabei nur im oberen Teil des schmelzflüssigen Beschichtungsmetalls vorhanden ist, so daß eine gute Abgrenzung zwischen einem oberen durchgewirbelten Bereich und einem nicht durchgewirbelten unteren Bereich des schmelzflüssigen Metalls erreicht wird.

Andererseits wird zum Entfernen der Hartzinkablagerungen und dergl. aus dem Bodenbereich des Schmelzgefäßes eine besonders intensive Baddurchwirbelung erzeugt. Dadurch wird erreicht, daß die Ablagerungen im Bodenbereich des Schmelzgefäßes aufgewirbelt und über die gesamte Schmelzbadhöhe in etwa gleichmäßig verteilt werden. Nach dem Eintauchen der Auffangwanne in die Metallschmelze können sich die aufgewirbelten Partikel in dieser Auffangwanne absetzen.

Das erfindungsgemäße Verfahren kann dadurch in vorteilhafter Weise weitergebildet werden, daß zum Entfernen der Ablagerungen untere und obere Teilspulen drehstrommäßig mit einer Netzfrequenz-Stromquelle verbunden werden. Damit wird das Aufwirbeln von Ablagerungen noch beschleunigt und verstärkt.

An Hand eines Ausführungsbeispieles wird die Erfindung nun näher erläutert:

Mit 1 ist ein Heißtauchmetallisierungsofen bezeichnet, der einen gestampften Tiegel 2 und diesen umgebende Teilspulen 3, 4 und 5 aufweist. Ein zu beschichtendes Metallband 6 wird über eine Umlenkrolle 7 in eine Schmelze 8 eines Beschichtungsmaterials geleitet, aus dem es dann über eine Umlenkrolle 9 nach oben herausgeführt und einer weiteren Behandlung zugeführt wird. Vor dem Eintauchen in die Schmelze 8 wird das Metallband 6 einem Reinigungs-und Aufheizprozeß unterzogen.

Die sich bei einer längeren Betriebszeit der Ofenanlage im unteren Bereich des Tiegels 2 ansammelnden Ablagerungen sind mit 10 bezeichnet.

Während der Metallisierungsphase werden die Teilspulen 3 und 4 über Schaltschütze 11 und 12 an ein Mittelfrequenz-Wechselstromnetz 13 angeschlossen. Die Schmelze 8 wird dadurch bei mäßiger Badbewegung intensiv beheizt. Je nach dem Energiebedarf der Schmelze kann auch nur eine der beiden Teilspulen 3 und 4 eingeschaltet sein.

Sind die Ablagerungen 10 am Tiegelboden im Laufe des Heißmetallisierungsprozesses soweit angewächsen, daß die Gefahr des Aufwirbelns dieser Ablagerungen durch das elektrische Feld der Teilspule 4 besteht, dann wird in der Regel die Teilspule 3 allein mit Strom beaufschlagt.

Zum Entfernen der Ablagerungen 10 vom Tiegelboden werden über Schaltkontakte eines Schaltschützes 14 bei dem in der Zeichnung dargestellten Ausführungsbeispiel alle Teilspulen 3, 4 und 5 an ein Netzfrequenz-Drehstromnetz 15 so angeschlossen, daß eine Anschlußklemme jeder Teilspule 3, 4 und 5 mit einer Phase des Netzfrequenz-Drehstromnetzes 15 verbunden und die anderen Anschlußklemmen der Teilspulen zu einem gemeinsamen Sternpunkt geführt werden. Die Schaltschütze 11 und 12 haben dabei die Energiezufuhr von dem Mittelfrequenz-Wechselstromnetz 13 zu den Teilspulen 3 und 4 unterbrochen.

Durch den Anschluß aller Teilspulen 3, 4 und 5 an das Netzfrequenz-Drehstromnetz 15 in der vorgenannten Weise wird eine intensive Durchwirbelung der Schmelze 8 und damit auch der Ablagerungen 10 am Tiegelboden bewirkt. Nach einer ca. 10 bis 15 Minuten andauernden Durchwirbelungsphase werden alle drei Teilspulen 3, 4 und 5 über das Schaltschütz 14 abgeschaltet.

Sodann wird in die Schmelze 8 ein in der Zeichnung nicht dargestelltes wannenförmiges Auffanggefäß abgesenkt, das wenigstens den größten Teil der in der Schmelze 8 wieder nach unten absinkenden Teilchen, z.B. Hartzink-Teilchen, aufnimmt. Danach wird das Auffanggefäß samt den Ablagerungen aus dem Tiegel 2 herausgezogen. Ohne größere Verzögerungen kann nun die Produktion der Ofenanlage wieder aufgenommen werden.

## Patentansprüche

1. Verfahren zum Betreiben eines Heißmetallisierungsofens für Metallstränge, insbesondere Metallbänder, bei dem der zu beschichtende Metallstrang von oben her durch den oberen Bereich einer Schmelze eines in einem Schmelzbehälter enthaltenen Beschichtungsmaterials hindurchgeführt wird, wobei der Schmelzbehälter mittels einer in axial übereinander angeordnete Teilspulen gegliederten Induktionsspule beheizbar ist, und bei dem beim Heißmetallisieren durch Einschalten allein der oberen Teilspule(n) lediglich im oberen Bereich der Schmelze eine Badbewegung erzeugt wird, während zum Entfernen von Ablagerungen, insbesondere Hartzinkablagerungen, aus dem Schmelzgefäß im unteren Bereich der Schmelze durch Einschalten der unteren Teilspule(n) eine Badbewegung erzeugt wird, **dadurch** **gekennzeichnet**,
daß beim Heißmetallisieren die obere(n) Teilspule(n) einphasig an eine Mittelfrequenz-Stromquelle angeschlossen wird/werden,
daß zum Entfernen der im unteren Bereich des Schmelzgefäßes angesammelten Ablagerungen die untere(n) Teilspule(n) drehstrommäßig mit einer Netzfrequenz-Stromquelle verbunden werden und
daß dann aufgewirbelte Ablagerungen mittels einer Auffangwanne der Schmelze entnommen werden.

2. Verfahren nach Anspruch 1, dadurch gekennzeichnet, daß zum Entfernen der Ablagerungen untere und obere Teilspulen drehstrommäßig mit einer Netzfrequenz-Stromquelle verbunden werden.

## Claims

1. Procedure for the operation of a hot metallizing furnace for lengths of metal, in particular metal strip, in which the length of metal to be coated is passed from above through the upper region of a coating material located in a smelt container, whereby the smelt container can be heated by means of an induction coil made up of partial coils arranged axially on top of one another, and in which during hot metallizing a bath movement is produced only in the upper area of the smelt by switching on only the upper partial coil(s), while for the purpose of removing deposits, in particular hard zinc deposits, from the smelt vessel a bath movement is produced in the lower zone of the smelt by switching on only the lower partial coil(s), characterized in that
during hot metallizing the upper partial coil(s) is/are connected to a medium frequency source of electricity in a single-phase manner,
for the removal of the deposits which have accumulated in the lower area of the smelting vessel the lower partial coil(s) is/are connected with a three-phase current mains frequency source of electricity, and
in that the deposits thus agitated are removed from the smelt using a collecting tank.

2. Procedure in accordance with claim 1, characterized in that for the removal of the deposits the lower and upper partial coils are connected with a three-phase current mains frequency source of electricity.

## Revendications

1. Procédé permettant de faire fonctionner un four destiné au traitement par métallisation à chaud de barres métalliques et plus particulièrement de rubans de métal, l'opération de métallisation consistant elle-même à plonger la barre de métal destinée à recevoir le traitement par couche par le haut dans la zone supérieure d'un bain contenu dans un creuset et constitué par le matériau de traitement, le dit creuset pouvant être lui-même chauffé par l'intermédiaire d'une bobine d'inductance se composant de sections centrées les unes au-dessus des autres, la (les) section(s) supérieure(s) pouvant être mise(s) en marche séparément pendant l'opération de métallisation à chaud afin de provoquer une agitation du bain dans la zone supérieure de celui-ci exclusivement, la(les) section(s) inférieure(s) pouvant elle(s)-aussi être mise(s) en marche afin de provoquer une agitation du bain dans la zone inférieure de celui-ci dans le but d'éliminer tous les types de dépôts et en particulier les dépôts de mattes, lequel procédé **est** **caractérisé** par le fait,
que lors de l'opération de métallisation, la (les) section(s) supérieure(s) de la bobine est (sont) reliée(s) à une source de courant monophasé à fréquence moyenne,
que dans le but de retirer les dépôts qui se sont concentrés dans la partie inférieure du creuset, la (les) section(s) inférieure(s) de la bobine est 8sont) reliée(s) à une source de courant triphasé à fréquence du secteur
et que les dépôts qui remontent vers le haut du creuset sous l'effet d'un tourbillon de brassage sont récupérés à l'aide d'un bac spécial qui est plongé dans le bain.

2. Procédé selon la revendication no 1 et caractérisé par le fait que pour retirer les dépôts accumulés sur le fond du creuset les sections supérieures et inférieures de la bobine sont reliées à une source de courant triphasé à fréquence de secteur.
